# EUROPÄISCHE PATENTSCHRIFT

(11) **EP 1 429 973 B1**
(45) Veröffentlichungstag und Bekanntmachung des Hinweises auf die Patenterteilung: **20.06.2007**
(21) Anmeldenummer: 02776933.0
(22) Anmeldetag: 20.08.2002
(51) Int. Cl.: B65D 41/34, B65D 55/08, B67B 3/02

(54) **SCHRAUBVERSCHLUSS**
SCREW CAP
BOUCHON A VIS

(30) Priorität: 20.09.2001 DE 10146817
(43) Veröffentlichungstag der Anmeldung: 23.06.2004
(73) Patentinhaber: Alcoa Deutschland GmbH Verpackungswerke, 67547 Worms (DE)
(72) Erfinder: SCHWARZ, Wolfhard, 67550 Worms (DE); EISELE, Engelbert, 67549 Worms (DE)
(74) Vertreter: Gleiss, Alf-Olav
(86) Internationale Anmeldenummer: PCT/EP2002/009287
(87) Internationale Veröffentlichungsnummer: WO 2003/026980

(56) Entgegenhaltungen:
- EP-A- 0 514 566
- EP-A- 0 537 530
- EP-A- 0 552 958

## Beschreibung

Die Erfindung betrifft einen Schraubverschluss für Behälter, insbesondere für Flaschen, gemäß Oberbegriff des Anspruchs 1.

Schraubverschlüsse der hier angesprochenen Art sind bekannt. Sie weisen entweder ein Innengewinde auf, das mit einem Außengewinde eines Behälters kämmt oder einen Bajonettverschluss. In beiden Fällen ist entscheidend, dass der Schraubverschluss zum Öffnen eine gewisse Drehbewegung und insbesondere eine axiale Transversalbewegung erfährt, durch die der Verschluss von dem Behälter beziehungsweise dessen Mündung abgehoben wird. Es ist bekannt, derartige Schraubverschlüsse mit einem auch als Garantieband bezeichneten Sicherheitsband zu versehen, das beim ersten Öffnen, also beim ersten, Abnehmen des Schraubverschlusses vom Behälter, bereichsweise verformt beziehungsweise zerstört wird, so dass seine Außenkontur verändert ist.

Bei den bekannten Verschlüssen ist vorgesehen, dass das Garantieband über eine in Umfangsrichtung umlaufende Sollbruchlinie mit dem Schraubverschluss verbunden ist und eine senkrecht dazu verlaufende Trennlinie aufweist. Beim ersten Öffnen wird die Sollbruchlinie bereichsweise aufgerissen und die Trennlinie aufgesprengt (EP-A-0 652 958, EP-A-0 537 530, EP-A-0 514 568).

Ein Benutzer kann aufgrund der veränderten Außenkontur ohne weiteres erkennen, dass der Behälter nicht mehr original verschlossen und möglicherweise manipuliert worden ist. Es hat sich gezeigt, dass beim ersten Öffnen des Schraubverschlusses häufig recht hohe öffnungskräfte erforderlich sind, die also ein leichtes Öffnen des Verschlusses verhindern. Außerdem ist bei manchen Verschlüssen dieser Art die Kraft, die zum Wiederverschließen des Behälters erforderlich ist, relativ hoch. Schließlich stört das deformierte Sicherungsband in vielen Fällen beim Wiederverschließen.

Aufgabe der Erfindung ist es daher, einen Schraubverschluss der hier angesprochenen Art zu schaffen, der diese Nachteile nicht aufweist.

Zur Lösung der Aufgabe wird ein Schraubverschluss vorgeschlagen, der die in Anspruch 1 genannten Merkmale aufweist. Er umfasst einen Boden, von dem ein umlaufender Mantel ausgeht, der auf seiner Innenseite mit einer Halteeinrichtung zur Fixierung des Schraubverschlusses am Behälter versehen ist. Diese kann, wie oben gesagt, als Gewinde oder gegebenenfalls als Bajonettverriegelung ausgebildet sein. In der Regel ist der Schraubverschluss mit einem Innengewinde versehen, das mit einem Außengewinde am Behälter zusammenwirkt. Der Schraubverschluss weist außerdem ein Sicherungsband auf, das an dem dem Boden abgewandten Rand des Mantels angeordnet ist und über eine Sollbruchlinie mit dem Schraubverschluss verbunden ist. Bei dem Schraubverschluss ist vorgesehen, dass das Sicherungsband mindestens eine Dehnungszone aufweist, deren Dehnungsverhalten sich von dem des übrigen Sicherungsbands deutlich unterscheidet: Das Sicherungsband ist im Bereich der Dehnungszone insbesondere quer zu seiner Längserstreckung, also quer zur Umfangsrichtung, nachgiebig, so dass sich eine höhere Flexibilität ergibt. Beim ersten Öffnen des Schraubverschlusses ist daher weniger Kraft erforderlich. Dies gilt auch beim Wiederschließen des Verschlusses. Beim ersten Öffnen verformt sich die Dehnungszone so, dass das Sicherungsband beim Wiederverschließen des Behälters nicht stört. Dabei zeichnet sich das Sicherungsband durch eine geschlossene Struktur aus, das heißt, es ist in unversehrtem Zustand als geschlossenes Band ausgebildet, so dass sich der Schraubverschluss beim ersten

Verschließen des Behälters nirgends verhaken kann. Das geschlossene Band zeichnet sich auch trotz der Dehnungszone durch eine hohe Stabilität aus, so dass das Sicherungsband beim ersten Verschließen eines Behälters mit höchster Sicherheit unversehrt bleibt und Störungen beim Verschließvorgang praktisch ausgeschlossen sind. Die Dehnungszone zeichnet sich dadurch aus, dass sie dem Sicherungsband eine Dehnbarkeit vermittelt, die besonders senkrecht zur Umfangsrichtung des Schraubverschlusses, also senkrecht zur Längserstreckung des Sicherungsbandes wirkt, also in Richtung der Höhe des Sicherungsbandes. Im Übrigen wird auf die Merkmale des Anspruchs 1 verwiesen.

Bevorzugt wird ein Ausführungsbeispiel des Schraubverschlusses, das sich dadurch auszeichnet, dass die Dehnungszone im Wesentlichen horizontal verläuft. Dies ermöglicht eine relativ einfache Herstellung der Dehnungszone und damit eine preiswerte Realisierung.

Bevorzugt wird ein Schraubverschluss, der sich dadurch auszeichnet, dass die Dehnungszone gegenüber der Sollbruchlinie in Umfangsrichtung versetzt angeordnet ist. Durch diese Anordnung wird erreicht, dass es mindestens einen als Überlappungsbereich bezeichneten Abschnitt gibt, in dem sowohl eine Sollbruchlinie als auch eine Dehnungszone vorhanden ist, die -über die Höhe des Sicherungsbands gesehen- einen Abstand aufweisen. Auf diese Weise wird ein elastisches Halteband ausgebildet, das von dem dem Boden des Schraubverschlusses abgewandten Rand des Mantels ausgeht und bis zum unteren Bereich des Sicherungsbands reicht. Das Sicherungsband erhält über das elastische Halteband eine Stabilisierung gegenüber dem Mantel, die dieses in einer gewünschten Position hält, so dass die bei Wiederverschlie-ßen erforderlichen Kräfte einstellbar und eine Störung beim Wiederverschließen vermeidbar ist.

Bevorzugt wird weiterhin ein Ausführungsbeispiel des Schraubverschlusses, das im Bereich des Sicherungsbandes mehrere Dehnungszonen aufweist. Damit wird es möglich, die Elastizität des Sicherungsbandes so gezielt zu beeinflussen, dass die Öffnungs-und Wiederverschließungskräfte leicht auf einen gewünschten niedrigen Wert einstellbar sind.

Besonders bevorzugt wird ein Ausführungsbeispiel -des Schraubverschlusses, bei dem im Bereich des Sicherungsbandes ein Schnitt eingebracht ist, nämlich ein Dehnungsschnitt, der als Dehnungszone dient. Im Bereich des Schnitts, der intermittierend ausgebildet sein kann, der die Dicke des Sicherungsbands ganz durchdringt oder nur Teile davon, ergibt sich eine höhere Elastizität beziehungsweise Dehnbarkeit des Sicherungsbands, so dass die Dehnungszone auf einfache Weise realisierbar ist.

Bei einem Ausführungsbeispiel des Schraubverschlusses ist die Sollbruchlinie nicht vollständig in Umfangsrichtung umlaufend ausgebildet. Es kann so ein auch als Haltesteg bezeichneter Haltebereich realisiert werden, der das Sicherungsband in der gewünschten Position hält.

Bevorzugt wird außerdem ein Ausführungsbeispiel des Schraubverschlusses, das sich dadurch auszeichnet, dass im Bereich des Sicherungsbandes, also zwischen der Sollbruchlinie und der dem Boden des Schraubverschlusses abgewandten Kante des Sicherungsbandes, mindestens eine Schwächungszone vorgesehen ist, die vorzugsweise im Wesentlichen vertikal verläuft. Denkbar ist es auch, dass sie gegenüber der Vertikalen unter einem Winkel angeordnet ist. Wesentlich ist, dass das Sicherungsband im Bereich der Schwächungszone eine reduzierte Festigkeit aufweist, die eine Verformung und gegebenenfalls ein Aufreißen des Sicherungsbands im Bereich der Schwächungszone beim ersten Öffnen ermöglicht.

Besonders bevorzugt wird ein Ausführungsbeispiel des Schraubverschlusses, bei dem die Schwächungszone Schwächungsbereiche, aufweist, die -in Umfangsrichtung- gegeneinander versetzt angeordnet sind. Zwischen den beiden Schwächungsbereichen ergibt sich ein Verbindungssteg, dessen Festigkeit durch die Länge der Schwächungsbereiche und durch die Weite des Versatzes bestimmbar ist. Auf diese Weise kann ohne besonderen Aufwand die Festigkeit im Bereich der Schwächungszone vorgegeben werden.

Weitere Ausgestaltungen ergeben sich aus den übrigen Unteransprüchen.

Die Erfindung wird im Folgenden anhand der Zeichnung näher erläutert. Es zeigen:
- Figur 1: ein erstes Ausführungsbeispiel eines Schraubverschlusses in unversehrtem Zustand;
- Figur 2: einen Schnitt entlang der in Figur 1 wiedergegebenen Linie A-B;
- Figur 3: einen Schnitt entlang der in Figur 1 wiedergegebenen Linie C-D;
- Figur 4: einen auf einen Behälter aufgesetzten Schraubverschluss nach dem ersten Öffnen;
- Figur 5: einen Schraubverschluss auf einem Behälter mit abgespreiztem Sicherungsband;
- Figur 6: den in Figur 1 dargestellten Schraubverschluss in Draufsicht im geöffneten Zustand;
- Figur 7: ein zweites Ausführungsbeispiel eines Schraubverschlusses in Seitenansicht in unversehrtem Zustand;
- Figur 8: ein Schnitt entlang der in Figur 7 eingezeichneten Linie A-B und
- Figur 9: einen Schnitt durch den in Figur 7 dargestellten Schraubverschluss entlang der Linie C-D.

Der im folgenden beschriebene Schraubverschluss zeichnet sich dadurch aus, dass er beim ersten Öffnen von der Behältermündung abgehoben wird, also neben der Drehbewegung eine Transversalbewegung ausführt. Auf der Innenseite des Sicherungsbandes ist eine Verhakungseinrichtung vorgesehen, die mit einem Widerlager an dem zu verschließenden Behälter zusammenwirkt. Dadurch wird auf das Sicherungsband eine Kraft ausgeübt, die einerseits parallel zur Transversalbewegung wirkt, andererseits eine radiale Aufweitung des Sicherungsbandes hervorruft.

Das erste Ausführungsbeispiel eines Schraubverschlusses 1 weist einen Boden 3 auf, der die zu verschließende Mündung des Behälters überspannt und von dem ein umlaufender Mantel 5 ausgeht, so dass insgesamt ein auch Verschlusskappe bezeichneter napfförmiger Schraubverschluss 1 gebildet wird. Auf der Außenseite des Mantels 5 können, wie hier dargestellt, vertikal, das heißt parallel zur Mittelbeziehungsweise Drehachse 7 des Schraubverschlusses 1 verlaufende Rippen vorgesehen werden, die die Griffigkeit des Schraubverschlusses 1 erhöhen. An dem dem Boden 3 abgewandten Rand 9 des Mantels 5 ist ein Sicherungsband 11 vorgesehen, das mit dem Mantel 5 über eine Sollbruchlinie 13 verbunden ist. Diese ist so ausgebildet, dass das Sicherungsband 11 beim ersten Öffnen bereichsweise vom Mantel 5 abgelöst wird. In der Regel wird in die Wandung des Schraubverschlusses, also in den Bereich zwischen Mantel 5 und Sicherungsband 11 ein Schwächungsbereich eingeformt oder eine Schnittlinie eingebracht, die die Wandung über die gesamte Dicke durchtrennt oder nur einen Teilbereich der Dicke des Sicherungsbands 11 durchdringt. Reicht der Schnitt über die gesamte Dicke des Sicherungsbands 11, so wird in der Regel auf der Innenseite des Mantels 5 eine Reihe von Stegen 15 (siehe Figuren 2 und 3) vorgesehen, die beim Einbringen des Schnitts im Wesentlichen unversehrt bleiben und die Sollbruchlinie 13 beziehungsweise den Schnitt überspannen. Beim ersten Öffnen werden diese Stege 15 abgerissen, so dass sich die Sollbruchlinie 13 öffnet.

Die Sollbruchlinie 13 kann sich über den gesamten Umfang des Schraubverschlusses 1 erstrecken. Vorzugsweise reicht sie jedoch über einen kleineren Umfangsbereich von beispielsweise circa 240°. Denkbar ist es auch mehrere von einander getrennte Sollbruchlinien 13 vorzusehen, die sich dann jeweils über einen kleineren Teilbereich des Umfangs erstrecken.

In einem Abstand zum Rand 9 ist unterhalb der Sollbruchlinie 13 innerhalb des Sicherungsbands 11 eine, vorzugsweise etwa parallel zur Sollbruchlinie 13 verlaufende, Dehnungszone 17 vorgesehen, in deren Bereich die Dehnbarkeit des Sicherungsbands 11 wesentlich größer ist als im angrenzenden Bereich. Wenn -in Umfangsrichtung gesehen- mehrere Sollbruchlinien vorgesehen sind, ist vorzugsweise, jeder Sollbruchlinie mindestens eine Dehnungszone 17 zuzuordnen. Die Dehnungszone 17 wird vorzugsweise durch einen linienförmigen weicheren beziehungsweise geschwächten Bereich des Sicherungsbands 11 realisiert, vorzugsweise durch einen Dehnungsschnitt. Dieser kann als durchgehender oder intermittierender Schnitt ausgebildet sein, der durch einzelne Schnittlinien zusammengesetzt ist. Die Tiefe des Schnittes ist so gewählt, dass er sich entweder nur durch einen Teilbereich oder durch die gesamte Dicke des Sicherungsbands 11 erstreckt, wobei dann eine Verbindungsbrücke vorzusehen ist, die den Schnitt überspannt und beim ersten Öffnen zerrissen wird.

Die Dehnungszone 17 zeichnet sich dadurch aus, dass sie sich -in Umfangsrichtung gesehen- zumindest über einen gewissen Teilbereich des Schraubverschlusses 1 erstreckt. Beim ersten Öffnen des Verschlusses wird die Dehnungszone 17 mit einer Kraft beaufschlagt, so dass sie sich im Wesentlichen quer zu ihrer Längserstreckung aufweitet. Die Dehnungsrichtung der Dehnungszone verläuft also damit im Wesentlichen quer zur Längserstreckung oder Umfangsrichtung des Sicherungsbands 11, also in Richtung der Höhe des Sicherungsbandes 11, das heißt in Richtung der Drehachse 7.

Aus Figur 1 ist ersichtlich, dass bei dem hier dargestellten Ausführungsbeispiel die Dehnungszone 17 im Wesentlichen horizontal und damit praktisch parallel zur Sollbruchlinie 13 und/oder zu der dem Rand abgewandten Kante 19 des Sicherungsbandes 11 verläuft. Denkbar ist es aber auch, dass die Dehnungszone 17 einer gedachten Schraubenlinie folgt.

Figur 1 zeigt, dass der Schraubverschluss mit einer Schwächungszone 21 versehen ist, die hier einen ersten Schwächungsbereich 23 umfasst, der zwischen der Sollbruchlinie 13 und der Dehnungszone 17 angeordnet ist, und einen zweiten Schwächungsbereich 25, der zwischen der Dehnungszone 17 und der Kante 19 vorgesehen ist.

Die Schwächungszone 21 zeichnet sich dadurch aus, dass sie eine geringere Festigkeit aufweist, als dies in den übrigen Bereichen des Sicherungsbands 11 der Fall ist. Dieses kann sich also beim ersten Öffnen im Bereich der Schwächungszone 21 dehnen oder vorzugsweise aufreißen.

Bei dem hier dargestellten Ausführungsbeispiel verläuft die Schwächungszone 21 im Wesentlichen vertikal, also parallel zur Drehachse 7. Sie kann aber auch gegenüber dieser mehr oder weniger geneigt sein. Sie ist bei dem hier dargestellten Ausführungsbeispiel, wie gesagt, in zwei Schwächungsbereiche unterteilt. Sie sind -in Umfangsrichtung gesehen- etwas versetzt, bilden also keinen vertikal durchgehenden Schwächungsbereich. Dies ist nicht zwingend erforderlich. Gegebenenfalls kann also auch nur ein einziger durchgehender Schwächungsbereich vorgesehen werden. Die Schwächungszone 21 kann also durch mehrere vertikale Schwächungsbereiche oder durch einen durchgehenden Schwächungsbereich realisiert werden. Die Schwächungszone 21 kann als linienförmiger Schwächungsbereich, also durch einen dünnwandigen Bereich realisiert sein, oder vorzugsweise durch einen Schwächungsschnitt beziehungsweise Schwächungsschnitte, die den Schwächungsbereichen 23 und 25 entsprechen. Die Schnitte können durch die Dicke des Sicherungsbandes 11 hindurchgehen oder nur über eine Teiltiefe. Denkbar ist es auch, unterbrochene intermittierende Schnitte vorzusehen. Es kann auch ein durchgehender Schnitt vorgesehen werden, der von einer Brücke überspannt wird, die beim ersten Öffnen des Verschlusses 1 zerrissen wird.

Um eine definierte Festigkeit zu erreichen, können, wie hier dargestellt, zwei vertikal versetzte Schwächungsbereiche 23 und 25 vorgesehen werden, zwischen denen ein Verbindungssteg 27 bestehen bleibt, der den oberen Teil des Sicherungsbandes 11 und dessen unteren Teil miteinander verbindet. Durch den in Umfangsrichtung gesehenen Abstand und durch die in vertikaler Richtung gesehene Länge der Schwächungsbereiche 23 und 25 kann die Festigkeit des Verbindungsstegs 27 definiert festgelegt werden, damit auch das Aufreißverhalten des Sicherungsbands 11 im ersten Öffnungsfall. Wenn im Bereich der Schwächungszone 21 zwei miteinander fluchtende ineinander übergehende Schwächungsbereiche 23 und 25 vorgesehen werden, kann durch die Tiefe des Schnitts bezüglich der Dicke des Sicherungsbandes 11 oder durch einen intermittierenden Schnitt, der mindestens einen Überbrückungssteg aufweist, die Festigkeit im Bereich der Schwächungszone 21 festgelegt werden.

Aus der Seitenansicht gemäß Figur 1 ist ersichtlich, dass das Sicherungsband 11 zwischen der Sollbruchlinie 13 und der unteren Kante 19 zwei Bereiche aufweist, nämlich einen oberen Bandbereich 28a und einen unteren Bandbereich 28b. Zwischen diesen Bereichen liegt die Dehnungszone 17.

Figur 2 zeigt den in Figur 1 dargestellten Schraubverschluss 1 im Querschnitt. Gleiche Teile sind mit gleichen Bezugszeichen versehen, so dass insofern auf die Beschreibung zu Figur 1 verwiesen wird.

Figur 2 lässt erkennen, dass die Sollbruchlinie 13 nicht vollständig umläuft, sondern nur über einen Bereich von circa 240°. In einem Umfangsbereich von circa 120° ist der Rand 9 des Schraubverschlusses 1 nicht geschwächt oder geschnitten, hier existiert also auch keine Sollbruchlinie 13. Hier, in diesem Bereich, ist der Mantel 5 fest mit dem Sicherungsband 11, nämlich mit dessen oberen Bandbereich 28a verbunden.

Die Schnittdarstellung gemäß Figur 3 lässt erkennen, dass die Dehnungszone 17 ebenfalls nicht umlaufend ausgebildet ist. Bei dem hier dargestellten Ausführungsbeispiel erstreckt sie sich über einen Umfangswinkel von circa 125°. Links von der Dehnungszone 17 ist ein Haltesteg 29 dadurch ausgebildet, dass hier das Sicherungsband 11 keine Sollbruchlinie 13 und keine Dehnungszone 17 aufweist. Hier ist also das Sicherungsband 11 unmittelbar am Rand 9 des Mantels 5 des Schraubverschlusses 1 befestigt beziehungsweise einstückig mit diesem ausgebildet. Der Haltesteg 29 erstreckt sich vorzugsweise über einen Bereich von circa 12° bis 18°, insbesondere von circa 15°.

Der Haltesteg 29 erstreckt sich bis zum unteren Bandbereich 28a, so dass dieser hier mit dem Mantel 5 verbunden ist.

Auf der anderen dem Haltesteg 29 abgewandten Seite der Dehnungszone 17 ergibt sich ein Überlappungsbereich 31, in dem einerseits die Sollbruchlinie 13 und andererseits die axial -das heißt in Richtung der Drehachse 7 gesehen- beabstandete Dehnungszone 17 existiert. Dabei liegen die Sollbruchlinie 13 und die Dehnungszone 17 in einem Abstand zueinander, der der Höhe des oberen Bandbereichs 28a entspricht.

Die unversehrten Bereiche des Schraubverschlusses 1, die den Haltesteg 29, und den Überlappungsbereich 31 bilden, können in ihrer in Umfangsrichtung gemessenen Breite durch entsprechende Wahl der Umfangslänge der Sollbruchlinie 13 beziehungsweise der Dehnungszone 17 festgelegt werden. Der Überlappungsbereich 31 erstreckt sich über einen Bereich von 30° bis 36°, vorzugsweise von circa 33°, oder mit anderen Worten über einen Bereich von 1/10 bis 1/12 des Umfangs.

In Figuren 2 und 3 ist die Schwächungszone 21 erkennbar, insbesondere der zweite Schwächungsbereich 25.

Figur 4 zeigt den Schraubverschluss 1 auf einem Behälter, hier auf einer Flasche 33. Deutlich ist erkennbar, dass der Schraubverschluss 1 erstmalig geöffnet wurde. Teile, die mit denen in den vorangegangen Figuren übereinstimmen, sind mit gleichen Bezugsziffern versehen. Insofern wird auf die Beschreibung zu den Figuren 1 bis 3 verwiesen.

Durch das erste Öffnen des Schraubverschlusses 1 ist das Sicherungsband 11 im Bereich der Schwächungszone 21, also im ersten Schwächungsbereich 23 und im zweiten Schwächungsbereich 25 aufgerissen, außerdem im Bereich der Sollbruchlinie 13 und der Dehnungszone 17. Im Bereich der Sollbruchlinie 13 ist das Sicherungsband 11 hier vollständig vom Mantel 5 abgerissen. Es ist nur dort mit dem Rand 9 des Mantels 5 verbunden, wo keine Sollbruchlinie 13 vorgesehen ist, also zum Beispiel im Bereich des Haltestegs 29. Die Dehnungszone 17 klafft etwas auf, weil das Sicherungsband 11 beim ersten Öffnen deformiert wurde. Links von der Dehnungszone 17 ist der Haltesteg 29 erkennbar, in dem der als unterer Bandbereich 28b bezeichnete untere Teil des Sicherungsbandes 11, also der unterhalb der Dehnungszone 17 liegende Bereich, mit dem als oberer Bandbereich 28a bezeichneten oberen Bereich des Sicherungsbandes 11 und mit diesem mit dem Rand 9 des Schraubverschlusses 1 verbunden ist. Im Bereich des rechten Rands der Dehnungszone 17, der durch den Oberlappungsbereich 31 (siehe Figur 3) gebildet wird, ist ein elastisches Halteband 35 gegeben, das den unteren Bandbereich 28b des Sicherungsbands 11 mit dem oberen Bandbereich 28a des Sicherungsbands 11 elastisch verbindet und schließlich mit dem Mantel 5.

Das elastische Halteband 35 hält den im Bereich der Dehnungszone 17 aufgesprengten Abschnitt und den im Bereich der Sollbruchlinie 13 abgesprengten Abschnitt des Sicherungsbands 11 in einer gewünschten abgespreizten Position, so dass die zum Wiederverschließen erforderlichen Kräfte minimiert sind und das Sicherungsband 11 so gehalten wird, dass dieses beim Wiederverschließen eines Behälters beziehungsweise der Flasche 33 mit dem Schraubverschluss 1 nicht stört.

Folgendes wird deutlich erkennbar: Die in Umfangsrichtung gesehene Breite des Haltestegs 29 wird durch den Abstand des linken Endes der Dehnungszone 17 zur Schwächungszone 21 definiert. Durch die in Umfangsrichtung gemessene Größe des Überlappungsbereichs 31 wird die Länge des elastischen Haltebands 35 definiert, und durch den in vertikaler Richtung gemessenen Abstand der Dehnungszone 17 zur Sollbruchlinie 13 wird die Höhe des elastischen Haltebands 35 und damit dessen Festigkeit festgelegt, damit auch die Elastizität des Sicherungsbands 11.

Auf einfache Weise können also die Festigkeit des Haltestegs 29 und die des elastischen Haltebands 35 festgelegt werden, wobei natürlich die Wahl des Materials des Sicherungsbands 11 ebenfalls eine wesentliche Rolle spielt.

Figur 5 zeigt noch einmal den auf eine Flasche 33 aufgesetzten Schraubverschluss 1. Hier ist das Sicherungsband 11 entgegen seiner Eigenelastizität etwa geradlinig aufgebogen, es verläuft also nicht mehr entlang einer gebogenen Kontur um den Behälter 33. Diese Anordnung des Sicherungsbandes 11 entspricht nicht einer regulären Funktionsstellung, sie dient nur der Erläuterung des Aufbaus des Schraubverschlusses 1. Gleiche Teile sind mit gleichen Bezugsziffern versehen, so dass auf die Beschreibung der vorangegangen Figuren verwiesen wird.

Das Sicherungsband 11 weist also zwei Bandbereiche auf. Ein oberer Bandbereich 28a schließt unmittelbar an die Sollbruchlinie 13 an. Ein unterer Bandbereich 28b reicht bis zur unteren Kante 19 des Sicherungsbandes 11. Rechts von der Dehnungszone 17 sind der obere und untere Bereich des Sicherungsbands 11 miteinander verbunden oder einstückig ausgebildet. Es gibt hier also keine Schwächungs- oder Dehnungszonen.

Am rechten freien Ende des Sicherungsbands 11 sieht man die Schwächungszone 21, die den oberen ersten Schwächungsbereich 23 im oberen Bandbereich 28a und den in Umfangsrichtung versetzten unteren zweiten Schwächungsbereich 25 im unteren Bandbereich 28b umfasst. Beide Schwächungsbereiche 23 und 25 sind durch das erste Öffnen des Schraubverschlusses 1 aufgesprengt, so dass hier quasi eine Stufe ausgebildet ist. Die Schwächungszone 21 reißt in der Regel bereits beim ersten Öffnen des Schraubverschlusses 1 auf, spätestens jedoch dann, wenn der Schraubverschluss 1 von der Behältermündung abgenommen wird.

Aus den Figuren 1 bis 5 wird deutlich, dass die Außenfläche des oberen Bandbereichs 28a des Sicherungsbands 11 in angelegtem Zustand sich ausgehend vom Mantel 9 etwas konisch aufweitet und dass der untere Bandbereich 28b des Sicherungsbands 11 zylindrisch ausgebildet ist. Es ist ohne weiteres denkbar, dass die konische Aufweitung sich auch über den unteren Bandbereich 28b des Sicherungsbands 11 erstrecken, oder dass auch der obere Bandbereich 28a des Sicherungsbands 11 im Wesentlichen zylindrisch ausgebildet sein kann.

Die Gesamthöhe des Sicherungsbands 11 bestimmt dessen Festigkeit. Die Höhe des oberen Bandbereichs 28a beträgt etwa ein Drittel der Gesamthöhe, sie macht insbesondere 0,3 bis 0,33 der Gesamthöhe aus. Bei einer Gesamthöhe von etwa 4,2 mm des Sicherungsbands 11 beträgt also die Höhe des oberen Bandbereichs 28a etwa 1,26 mm bis zirka 1,4 mm. Die Anbindung des Sicherungsbands 11 am Mantel 5 des Schraubverschlusses 1 beziehungsweise an dessen Rand 9 erfolgt zum einem über das elastische Halteband 35 und zum anderen über den Haltesteg 29. Durch diese Verbindungen wird auch das Abspreizverhalten des Sicherungsbands 11 insgesamt und im Bereich der Dehnungszone 17 beim ersten Öffnen des Schraubverschlusses 1 bestimmt, das auch durch das Material des Sicherungsbandes 1 mitbestimmt wird.

Wichtig ist, dass durch die Dehnungszone 17 und durch die Schwächungszone 21 die Gesamtfestigkeit des Sicherungsbands 11 reduziert und dessen Elastizität erhöht wird, so dass das erste Öffnen des Schraubverschlusses 1 eine geringere Kraft erfordert. Durch die Länge der Dehnungszone 17 kann die Elastizität des Sicherungsbands 11 beeinflusst werden. Außerdem wird durch das elastische Halteband 25 der freistehende Bereich des Sicherungsbands 11 in gespreizter Stellung gehalten, so dass ein erstes Öffnen und damit Manipulationen sicher erkannt und die Wiederverschließungskräfte reduziert werden und das Sicherungsband 11 beim Wiederverschließen nicht stört.

Figur 6 zeigt einen Schraubverschluss 1 in Draufsicht, wie er anhand der Figuren 1 bis 5 erläutert wurde. Gleiche Teile sind mit gleichen Bezugsziffern versehen, so dass auf die Beschreibung zu den vorangegangenen Figuren verwiesen wird.

Der Schraubverschluss 1 wurde bereits geöffnet, so dass das Sicherungsband 11, wie in Figur 4 dargestellt, radial abgespreizt ist und der Verbraucher daran Manipulationen am Schraubverschluss 1 und ein erstes Öffnen leicht erkennen kann.

Deutlich wird, dass das Sicherungsband 11 so weit abgespreizt wird, dass es beim Wiederverschließen eines Behälters nicht mehr stört. Das freie Ende 37 kann sich am unteren Rand 9 des Mantels 5 abstützen und wird so sicher in der abgespreizten Position gehalten. Überdies wird das Sicherungsband 11 durch den elastischen Bereich 39, der durch den unteren Bandbereich 28b des Sicherungsbandes 11 zwischen dem Haltesteg 29 und dem elastischen Halteband 35 gebildet wird, in seiner abgespreizten Position sicher gehalten, so dass es schon deshalb beim Wiederverschließen nicht stört und die zum Wiederverschließen erforderlichen Kräfte deutlich reduziert sind. Die Elastizität des feststehenden, elastischen Bereichs 39 wird durch die Länge der Dehnungszone 17 und/oder durch den axialen Abstand der Dehnungszone 17 zur Kante 19 des Sicherungsbands 11 bestimmt.

Das Sicherungsband wird durch den elastischen Bereich 39 deshalb sehr gut in abgespreizter Stellung gehalten, weil sich der elastische Bereich 39 an seinem einen Ende unmittelbar am Haltesteg 29 abstützt, also auch unmittelbar mit dem Mantel 5 der Schraubverschlusskappe 1 verbunden ist.

Das elastische Halteband 35 dient einerseits dazu, das Sicherungsband 11 ebenfalls in seiner mehr oder weniger weit abgespreizten Position zu halten, wie sie aus Figur 6 ersichtlich ist. Andererseits aber auch dazu, die beim ersten Öffnen entstehende Abspreizung im Bereich der Dehnungszone 17, wie sie aus Figur 4 ersichtlich ist, aufrechtzuerhalten. Dort wird, wie Figur 4 zeigt, der untere Bandabschnitt 28b des Sicherungsbands 11, das heißt, der elastische Bereich 39, in einem Abstand zu dessen oberen Bandbereich 28a gehalten, so dass auch durch diese axiale Abspreizung Manipulationen und ein erstes Öffnen des Schraubverschlusses 1 für einen Verbraucher leicht erkennbar sind.

Das Sicherungsband 11 kann, anders als in Figur 6 dargestellt, mit seinem freien Ende 37 auch etwas innerhalb der äußeren Begrenzungslinie des Schraubverschlusses 1 liegen. Wesentlich ist, dass es über seinen gesamten Verlauf in einem radialen Abstand zum Mantel 5 des Schraubverschlusses 1 gehalten wird, so dass hier nicht dargestellte, auf der Innenseite des Sicherungsbands 11 vorhandene Verhakungs- und Verriegelungseinrichtungen, die beispielsweise als Widerhaken ausgebildet sind, ein Wiederverschließen des Behälters nicht stören, so dass die Wiederverschließkräfte dadurch wesentlich reduziert sind. Die Verriegelungseinrichtungen können gegenüber der Sollbruchlinie 13 und insbesondere gegenüber der Dehnungszone 17 so ausgerichtet und angeordnet sein, dass das Sicherungsband 11 während des ersten Aufbringen des Schraubverschlusses 1 und während des Transports des verschlossenen Behälters stabilisiert wird.

Figur 6 lässt erkennen, dass der elastische Bereich 39 also in einem radialen Abstand zum Mantel 5 gehalten wird. Der Abstand des übrigen Sicherungsbands 11 kann durch die Aufspreizkräfte des elastischen Bereichs 39 und die Haltekräfte des elastischen Haltebands 35 noch etwas weiter radial abgespreizt sein. Es zeigt sich, dass lediglich im Bereich des Haltesteges 29 auf der Innenseite des Sicherungsbands 11 vorgesehene Wiederhaken sich in ihrer ursprünglichen Position befinden. Die Widerhaken auf der Innenseite des elastischen Bereichs 39 und der Innenseite des übrigen Sicherungsbänds 11 sind radial nach äußen verlagert, so dass, wie gesagt, die Wiederhaken beim Verschließen, das heißt wieder Aufschrauben, des Schraubverschlusses 1-nicht stören können und die Wiederverschließkräfte deutlich reduziert sind.

Figur 7 zeigt ein abgewandeltes Ausführungsbeispiel des Schraubverschlusses 1', ähnlich wie er anhand der Figuren 1 bis 6 erläutert wurde. Gleiche Teile sind mit gleichen Bezugsziffern versehen, so dass insofern auf die Beschreibung zu den vorangegangenen Figuren verwiesen wird.

Der Schraubverschluss 1 hat also wiederum einen Boden 3, von dem ein umlaufender Mantel 5 ausgeht. An dessen dem Boden 3 abgewandten Rand 9 ist ein Sicherungsband 11 angebracht, das über eine Sollbruchlinie 13 mit dem Rand 9 verbunden ist und eine Dehnungszone 17 aufweist. Für das hier dargestellte Ausführungsbeispiel des Schraubverschlusses 1' gilt, wie für das oben dargestellte Ausführungsbeispiel, dass die Sollbruchlinie 13 nicht vollständig umlaufend ausgebildet sein muss und dass, das gilt im Übrigen auch für das oben beschriebene Ausführungsbeispiel, auch mehrere einzelne Abschnitte einer Sollbruchlinie vorgesehen sein können. Entsprechendes gilt für beide Ausführungsbeispiele auch für die Dehnungszone 17. Es kann also bei beiden Ausführungsbeispielen eine einzelne Dehnungszone 17 oder mehrere Dehnungszonen vorgesehen werden, wie dies anhand der Figuren 8 und 9 näher erläutert werden wird.

Der wesentliche Unterschied des in Figur 7 bis 9 dargestellten Ausführungsbeispiels des Schraubverschlusses 1' ist, dass dieser keine Schwächungszone aufweist, die bei dem oben beschriebenen Ausführungsbeispiel mit der Bezugsziffer 21 gekennzeichnet wurde.

Die Sollbruchlinie 13 verläuft bei dem hier dargestellten Ausführungsbeispiel im wesentlichen horizontal, ebenso die Dehnungszone 17. Für dieses wie für das oben beschriebene Ausführungsbeispiel gilt jedoch, dass die Sollbruchlinie und die Dehnungszone auch unter einem Winkel gegenüber der Horizontalen verlaufen oder einer gedachten Schraubenlinie folgen können. Wesentlich ist, dass sich die Sollbruchlinie 13 und die Dehnungszone 17 in einem Bereich Ü überschneiden, dass also ein Überlappungsbereich 31 gebildet wird, wie er auch anhand von Figur 3 erläutert wurde. Die Länge der Überschneidung im Bereich Ü, die durch einen Doppelpfeil angedeutet ist, ist in einem weiten Bereich wählbar, ebenso der in Richtung der Drehachse 7 gemessene axiale Abstand zwischen der Sollbruchlinie 13 und der Dehnungszone 17. Aufgrund dieser Ausgestaltung wird auch hier ein elastisches Halteband 35 ausgebildet, das nach dem ersten Öffnen des Schraubverschlusses 1' einen oberen Bandbereich 28a des Sicherungsbandes 11 mit einem unteren Bandbereich 28b verbindet und das den unteren Bandbereich 28b des Sicherungsbandes 11 nach dem ersten Öffnen in einer abgespreizten Stellung hält, wie dies anhand von Figur 4 ersichtlich ist. Der untere Bandbereich 28b des Sicherungsbandes 11 ist dann also radial abgespreizt und in einem Abstand zum oberen Bandbereich angeordnet, außerdem wird die Dehnungszone 17 in aufgespreiztem Zustand gehalten, so dass Manipulationen und ein erstes Öffnen deutlich erkennbar sind.

Am linken Ende der in Figur 7 dargestellten Sollbruchlinie 13 ist noch eine zweite Dehnungszone 17a erkennbar. Grundsätzlich könnte die erste Dehnungszone 17 auch so weit umlaufend sein, dass die Dehnungszone 17a deren zweites Ende bildet, also das dem Überlappungsbereich 31 abgewandte Ende der Dehnungszone 17. Hier sei jedoch davon ausgegangen, was anhand von Figur 9 ersichtlich wird, dass zwei Dehnungszonen 17 und 17a vorhanden sind. Das rechte Ende der Dehnungszone 17a überschneidet sich nicht mit dem linken Ende der Sollbruchlinie 13, so dass hier der untere Bandbereich 28b des Sicherungsbands 11 über dessen oberen Bandbereich 28a mit dem Rand 9 des Mantels 5 des Schraubverschlusses 1' verbunden ist und ein Haltesteg 29 ausgebildet wird. Über den Haltesteg 29 kann sich, wie oben beschrieben, der untere Bandbereich 28b, der den elastischen Bereich 39 bildet, sicher am Mantel 5 abstützen, so dass die gewünschten Aufspreizkräfte gewährleistet sind.

Der Schraubverschluss 1' ist auf der gegenüberliegenden Seite, also auf der in Figur 7 verdeckten Seite entsprechend ausgebildet. Das heißt, die Dehnungszone 17a weist einen Überlappungsbereich 31 mit einer hier nicht sichtbaren zweiten Sollbruchlinie 13a auf, so dass auch hier ein elastisches Halteband 35a gebildet wird. Es können also mehrere in Umfangsrichtung beabstandete Dehnungszonen vorgesehen werden. Es ist hier -wie aber auch bei dem ersten Ausführungsbeispiel- möglich, mehrere über die Höhe des Sicherungsbandes 11 verteilte Dehnungszonen vorzusehen.

Figur 8 zeigt den Schraubverschluss 1' im Querschnitt entlang der in Figur 7 wiedergegebenen Linie A-B. Erkennbar ist hier, dass sich die in Figur 7 sichtbare Sollbruchlinie 13 über einen Umfangsbereich erstreckt, der hier beispielhaft circa 100° umfasst. Auf der gegenüberliegenden Seite ist eine punktsymmetrisch ausgebildete Sollbruchlinie 13a vorgesehen.

An einem, hier dem rechten, Ende der Sollbruchlinie 13, 13a ist der Überlappungsbereich 31, 31a vorgesehen, der sich hier beispielsweise über circa 30° erstreckt. In Figur 8 ist eingezeichnet, dass über einen Bereich von circa 10° keine Überschneidung der Sollbruchlinie 13, 13a mit der Dehnungszone 17, 17a vorgesehen ist, so dass der Haltesteg 29, 29a ausgebildet wird.

Figur 9 zeigt einen Querschnitt durch den Schraubverschluss 1' entlang der in Figur 7 dargestellten Linie C-D. Hier ist erkennbar, dass die Dehnungszonen 17 und 17a sich jeweils über einen Umfangsbereich von circa 100° erstrecken und symmetrisch zueinander angeordnet sind.

Insgesamt wird folgendes deutlich: Bei beiden Ausführungsbeispielen der Schraubverschlüsse 1, 1' ist das Sicherungsband 11, das über eine Sollbruchlinie 13 mit dem Rand 9 des Mantels 5 verbunden ist, mit mindestens einer Dehnungszone 17 versehen. Die Sollbruchlinie 13, die nicht vollständig umlaufend ausgebildet ist, überschneidet bereichsweise die ebenfalls nicht vollständig umlaufende Dehnungszone 17, so dass mindestens ein Überlappungsbereich 31 gegeben ist. Durch die Dehnungszone 17 erhält das Sicherungsband 11 in diesem feststehenden, also nicht radial frei abgespreizbaren Bereich eine Elastizität, die das Wiederverschließen eines Behälters erleichtert. Im Überlappungsbereich 31 wird ein elastisches Halteband 35 ausgebildet, das das Sicherungsband 11 nach dem ersten Öffnen des Schraubverschlusses 1, 1' hält. Einerseits wird durch das elastische Halteband 35 im Bereich der Dehnungszone 17 ein unterer, dem Mantel 5 abgewandter elastischer Bereich 39 des Sicherungsbands 11 in abgespreizter Stellung in einem axialen Abstand zum oberen Bereich des Sicherungsbands 11 gehalten. Andererseits kann das elastische Halteband 35 ein in Umfangsrichtung aufgesprengtes Sicherungsband 11 in radialem Abstand zum Mantel 5 halten.

Das Sicherungsband 11 wird insbesondere dann aufgesprengt wenn eine Schwächungszone 21 vorgesehen ist, wie sie beim Ausführungsbeispiel in den Figuren 1 bis 6 erläutert wurde. Aber auch ohne eine derartige Schwächungszone, wie anhand des Ausführungsbeispiels der Figuren 7 bis 9 erläutert, und ohne ein Aufsprengen des Sicherungsbands 11, wird durch die Dehnungszone 17 im Sicherungsband 11 eine sichere Anzeige für Manipulationen und ein erstes Öffnen des Schraubverschlusses 1 gewährleistet. Au-ßerdem wird das Sicherungsband 11 durch die Dehnungszone 17 bei allen Ausführungsbeispielen so geschwächt, dass durch die zusätzliche Dehnung die Kräfte beim ersten Öffnen reduziert sind, außerdem beim Wiederverschließen. Unterhalb der Dehnungszone 17 wird bei den beiden Schraubverschlüssen 1 und 1' im unteren Bandbereich 28b der elastische Bereich 39 ausgebildet, der nicht nur axial aufgespreizt wird sondern auch in radialer Richtung, was anhand von Figur 6 näher erläutert wurde. Durch diese radiale Aufspreizung werden bei beiden Ausführungsbeispielen auf der Innenfläche des elastischen Bereichs 39 liegende Widerhaken ebenfalls radial nach außen verlagert, so dass diese beim Wiederverschließen eines Behälters nicht stören können. Zumindest sind die Kräfte beim Widerverschließen wesentlich reduziert.

Aus Figur 4 ist im Übrigen noch ersichtlich, dass der unterhalb der Dehnungszone 17 liegende untere Bandbereich 28b, insbesondere also der elastische Bereich 39 nach unten verschwenkt werden. Durch die Anbindung des elastischen Bereichs 39 einerseits am Haltesteg 29 und andererseits am elastischen Halteband 35 ergibt sich eine Kippbewegung, durch die auf der Innenfläche des elastischen Bereichs 39 liegende Widerhaken ebenfalls verschwenkt werden. Durch diese Verschwenkung wird auch erreicht, dass die Wiederhaken beim Wiederverschließen eines Behälters nicht stören, zumindest die für ein Wiederverschließen erforderlichen Kräfte reduziert werden.

Das hier beschriebene Grundprinzip der zusätzlichen Dehnungszone wird, wie anhand der Figuren 1 bis 6 ersichtlich, mit einer einzigen Dehnungszone 17 realisiert. Es ist aber auch möglich, mehrere Dehnungszonen in Umfangsrichtung gesehen und über die Höhe des Sicherungsbands 11 gesehen vorzusehen, was anhand der Figuren 7 bis 9 erläutert wurde, aber auch für den Schraubverschluss 1 gilt. Wenn über die Höhe des Sicherungsbands 11 mehrere Dehnungszonen 17 vorgesehen sind, können zwischen diesen auch Überlappungsbereiche vorgesehen werden, so dass entsprechend auch mehrere elastische Haltebänder entstehen. Es ist im Übrigen möglich, dass an einer oder mehreren Dehnungszonen an beiden Enden Überlappungen mit der Sollbruchlinie und/oder mit Dehnungszonen gegeben sind, so dass beiderseits elastische Haltebänder entstehen. Durch diese Ausgestaltung ergibt sich eine besonders große Dehnbarkeit des Sicherungsbands 11 in Richtung der Drehachse des Schraubverschlusses 1 also über die Höhe des Sicherungsbands 11. Die oben beschriebne Abstützung eines elastischen Bereichs 39 ist hier allerdings nicht so stark; die Abspreizung kann also, falls die Haltestege in diesem Fall nicht verstärkt werden, reduziert sein. Durch die horizontale bereichsweise Unterstützung des Sicherungsbands 11 durch eine oder insbesondere mehrere Dehnungszonen kann sich auch eine.erhöhte Dehnbarkeit in radialer und in Umfangsrichtung einstellen, wodurch ein erstes Öffnen und ein Wiederverschließen zusätzlich erleichtert werden.

Die Vorteile des hier beschriebenen Schraubverschlusses 1, 1' ergeben sich insbesondere dann, wenn eine Schwächungszone 21 vorgesehen ist, die im wesentlichen quer zur Erstreckung des Sicherungsbands 11 verläuft, also in vertikaler Richtung. Dabei können ein oder mehrere Schwächungsbereiche vorgesehen werden. Bei dem Ausführungsbeispiel der Figuren 1 bis 6 sind zwei Schwächungsbereiche 23 und 25 erläutert. Durch das Aufplatzen des Sicherungsbandes 11 im Bereich der Schwächungszone 21 ergibt sich eine zusätzliche Abspreizung in radialer Richtung, die ein erstes Öffnen und Manipulationen besonders leicht erkennen lässt. Anhand des Ausführungsbeispiels 1' wird jedoch deutlich, dass gegebenenfalls auch auf die Schwächungszone 21 verzichtet werden kann, ohne dass die Vorteile der zusätzlichen Dehnungszone verloren gingen. Manipulationen und ein erstes Öffnen werden auch allein durch die axiale Verformung Aufweitung des Sicherungsbands 11 sicher angezeigt. Die Anzeigesicherheit kann noch dadurch erhöht sein, dass eine radiale Aufweitung gegeben ist.

Die Dehnungszone 17, gegebenenfalls 17a kann auf beliebige Weise realisiert werden. Denkbar ist eine linienförmige Materialschwächung. Insbesondere ist aber hier ein Dehnungsschnitt vorgesehen, der in das Sicherungsband 11 eingebracht wird. Entsprechendes gilt für die Sollbruchlinie 13, die in den Schraubverscfiluss 1, 1' eingeformt werden kann, vorzugsweise aber durch eine Schnittlinie realisiert wird. Der Schnitt kann sowohl bei der Sollbruchlinie 13 als auch bei der Dehnungszone 17 beziehungsweise 17a die gesamte Dicke des Sicherungsbands 11 durchdringen oder aber nur Teile davon. Denkbar sind auch intermittierende Schnitte, also aneinander gereihte Schnittlinien, um die Sollbruchlinie beziehungsweise Dehnungszone zu realisieren.

Entsprechendes gilt auch für die Schwächungszone 21, die einen oder mehrere Schwächungsbereiche aufweisen kann. Im übrigen sei noch darauf hingewiesen, dass in Abweichung zu dem anhand der Figuren 1 bis 6 erläuterten Ausführungsbeispiel auch mehrere derartiger Schwächungszonen 21 realisiert sein können. Die beim ersten Öffnen entstehende Abschnitte des aufgesprengten Sicherungsbandes 11 sind dann jeweils analog dem Sicherungsband ausgebildet, das anhand der Figuren 1 bis 6 erläutert wurde. Es ist also die Anzahl der Dehnungszonen an die Anzahl der Schwächungszonen anzupassen, um jeweils bei jedem Sicherungsbandbereich mindestens einen Haltesteg und wenigstens ein elastisches Halteband zu realisieren.

Nach allem wird deutlich, dass für die hier beschriebenen Vorteile der Haltesteg 29, der mit dem elastischen Bereich 39 zusammenwirkt, von entscheidender Bedeutung ist. Der elastische Bereich 39 kann sich über den Haltesteg 29 praktisch unmittelbar am Mantel 5 des Schraubverschlusses 1 abstützen, so dass einerseits der elastische Bereich 39 in seiner axial und auch radial abgespreizten Position gehalten wird. Andererseits kann durch die Abstützung des elastischen Bereichs 39 am Haltesteg 29 gewährleistet werden, dass der übrige Bereich des Sicherungsbands 11 in einer abgespreizten Position gehalten wird. Dadurch werden, wie beschrieben, Widerhaken auf der Innenseite des Sicherungsbands 11 so in einem Abstand gehalten, dass beim Wiederverschließen eines Behälters die aufzubringenden Kräfte stark vermindert sind.

Die Funktion des Haltestegs 29 ist auch im Zusammenhang mit der Schwächungszone 21 zu sehen: Der Haltesteg 29 hält das Sicherungsband 11 im Bereich der Schwächungszone 21 so am Mantel 5 fest, dass beim ersten öffnen des Schraubverschlusses 1 die Schwächungszone 21 mit Sicherheit aufgerissen wird beziehungsweise so geschwächt wird, dass sie beim ersten Abnehmen des Schraubverschlusses 1 aufgesprengt wird. Die Festigkeit des Haltestegs 29 wird dadurch gewährleistet, dass auf der der Schwächungszone 21 zugewandten Seite des Haltestegs 29 die horizontal verlaufende Sollbruchlinie 13, die die Schwächungszone 21 überspannt, nur in einen sehr kleinen Bereich in den Haltesteg 29 hinein verläuft. Vorzugsweise wird dafür Sorge getragen, dass die Sollbruchlinie 13 nur so wenig in den Haltesteg 29 hineinragt, dass der durch die Sollbruchlinie 13 geschwächte Bereich des Haltestegs 19 maximal 1/60 des Umfangs des Schraubverschlusses 1 ausmacht. Würde die Sollbruchlinie 13 weiter in den Haltesteg 29 hineinragen, könnte der der Schwächungszone 21 zugewandte Bereich des Haltestegs 29 beim ersten Öffnen des Schraubverschlusses 1 nach unten weggebogen werden, so dass die Schwächungszone 21 nicht mit Sicherheit aufgesprengt wird. Aus diesem Grund wird eben der im Bereich des Haltestegs 29 durch die Schwächungslinie 13 geschwächte Bereich auf den oben genannten Wert begrenzt.

Auf der anderen Seite des Haltestegs 29, also auf der der Schwächungszone 21 abgewandten Seite, reicht die Dehnungszone 17 etwas in den Haltesteg 29 hinein. Dieser wird also einerseits durch einen kleinen Bereich der Sollbruchlinie 13 und andererseits durch einen in den Haltesteg 29 hineinreichenden Bereich der Dehnungszone 17 geschwächt. Es muss sichergestellt werden, dass die Sollbruchlinie 13 und die Dehnungszone 17 im Bereich des Haltestegs 29 einen so großen Abstand zueinander aufweisen, dass der Haltesteg 29 beim ersten Öffnen nicht abreißt. Der Abstand des ersten Schwächungsbereichs 23 der Schwächungszone 21 zur Dehnungszone 17 beträgt -in Umgangsrichtung gemessen- 1/20 bis 1/30 des Umfangs des Schraubverschlusses 1. Durch die vorgegebene minimale Restbreite des Haltestegs 29 wird auch sichergestellt, dass der Haltesteg 29 ausreichende Haltekräfte für den elastischen Bereich 39 aufbringen kann.

Bevorzugt werden die Schraubverschlüsse 1, 1' aus Kunststoff hergestellt, insbesondere im Compression-Moulding- oder Injektion-Moulding-Verfahren. Diese Ausführungsform zeichnet sich dadurch aus, dass der Schraubverschluss dann vollständig aus Kunststoff besteht und einstückig ausgebildet ist. Möglich ist es aber auch, ein Sicherungsband 11 aus Kunststoff mit einem Schraubverschluss zu kombinieren, dessen Boden und Mantel aus einem tiefziehfähigen Material, insbesondere aus Metall besteht. Besonders bewährt hat sich Aluminium für Schraubverschlüsse der hier angesprochenen Art. Das Sicherungsband kann auf bekannte Weise mit dem dem Boden abgewandten Rand des Mantels verbunden werden und, wie anhand der Figuren 1 bis 9 erläutert, ausgebildet sein. Auch bei einer derartigen Ausführungsform können die hier beschriebenen Vorteile realisiert werden, wenn auch nur das Sicherungsband 11 aus - Kunststoff besteht.

Der hier beschriebene Schraubverschluss 1, 1' ist für Ein- und Mehrwegbehälter aller Art aus Glas, PET und dergleichen geeignet, insbesondere für Flaschen.

## Patentansprüche

1. Schraubverschluss (1,1') für Behälter, insbesondere für Flaschen (33), mit einem Boden (3), von dem ein umlaufender Mantel (5) ausgeht, der eine Halteeinrichtung zur Fixierung des Schraubverschlusses am Behälter aufweist, und mit einem an dem dem Boden (3) abgewandten Rand (9) des Mantels (5) vorgesehenen Sicherungsband (11), das über eine Sollbruchlinie (13, 13a) mit dem Schraubverschluss (1,1') verbunden ist, wobei in dem Sicherungsband (11) mindestens eine Dehnungszone (17,17a) vorgesehen ist, deren Dehnbarkeit sich von der des übrigen Sicherungsbandes deutlich unterscheidet und die vorzugsweise eine Dehnbarkeit des Sicherungsbands (11) quer zu dessen Umfangsrichtung bewirkt, **dadurch gekennzeichnet, dass**
- das Sicherungsband (11) einen oberen Bandbereich (28a) und einen unteren Bandbereich (28b) aufweist,
- die Dehnungszone (17; 17a) zwischen dem oberen Bandbereich (28a) und dem unteren Bandbereich (28b) angeordnet ist und dass
- das Sicherungsband (11) im unteren Bandbereich (28b) einen elastischen Bereich (39) aufweist, der zwischen einem Haltesteg (29/) und einem elastischen Halteband (35) gebildet wird, wobei
- der Haltesteg (29) durch einen Abschnitt des Sicherungsbands (11) gebildet wird, in dem dieses keine Sollbruchlinie (13;13a) und Keine Dehnungszone (17,17a) aufweist, und
- das Halteband (35) durch einen Abschnitt des Sicherungsbands (11) gebildet wird, in dem dieses eine Sollbruchlinie (13,13a) und eine Dehnungszone (17;17a) aufweist.

2. Schraubverschluss nach Anspruch 1, **dadurch gekennzeichnet, dass** die Dehnungszone (17;17a) im Wesentlichen horizontal verläuft.

3. Schraubverschluss nach Anspruch 1 oder 2, **dadurch gekennzeichnet, dass** die Dehnungszone (17;17a) im Wesentlichen parallel zur Sollbruchlinie (13;13a) und/oder zu der dem Boden (3) des Schraubverschlusses (1;1') abgewandten Kante (19) des Sicherungsbands (11) verläuft.

4. Schraubverschluss nach Anspruch 1, **dadurch gekennzeichnet, dass** die Dehnungszone (17;17a) entlang einer gedachten Schraubenlinie verläuft.

5. Schraubverschluss nach einem der vorhergehenden Ansprüche, **dadurch gekennzeichnet, dass** die mindestens eine Dehnungszone (17;17a) gegenüber der Sollbruchlinie (13;13a) in Umfangsrichtung versetzt angeordnet ist.

6. Schraubverschluss nach einem der vorhergehenden Ansprüche, **dadurch gekennzeichnet, dass** mehrere Dehnungszonen (17,17a) vorgesehen sind.

7. Schraubverschluss nach einem der vorhergehenden Ansprüche, **dadurch gekennzeichnet, dass** die Sollbruchlinie (13;13a) und/oder die Dehnungszone (17;17a) in einem Abstand zueinander angeordnet sind, und zwar in Umfangsrichtung und/oder bezüglich der Höhe des Sicherungsbands (11) gesehen.

8. Schraubverschluss nach einem der vorhergehenden Ansprüche, **dadurch gekennzeichnet, dass** mehrere über die Höhe des Sicherungsbands (11) verteilte, vorzugsweise sich überlappende Dehnungszonen vorgesehen sind.

9. Schraubverschluss nach einem der vorhergehenden Ansprüche, **dadurch gekennzeichnet, dass** die mindestens eine Dehnungszone (17;17a) im Wesentlichen linienförmig ausgebildet ist.

10. Schraubverschluss nach einem der vorhergehenden Ansprüche, **dadurch gekennzeichnet**, dem zwischen der Sollbruchlinie (13) und der mindestens einen Dehnungszone (17) und/oder zwischen mehreren höhenversetzten Dehnungszonen (17) jeweils mindestens ein Überlappungsbereich (31) vorgesehen ist und jeweils mindestens ein elastisches Halteband (35) ausgebildet wird.

11. Schraubverschluss nach einem der vorhergehenden Ansprüche, **dadurch gekennzeichnet, dass** mindestens eine Dehnungszone (17;17a) als Dehnungsschnitt ausgebildet ist.

12. Schraubverschluss nach einem der vorhergehenden Ansprüche, **dadurch gekennzeichnet, dass** das Sicherungsband (11) in einem vorzugsweise durch einen Haltesteg (29) realisierbaren Haltebereich unmittelbar mit dem Rand (9) des Mantels (5) verbunden ist.

13. Schraubverschluss nach einem der vorhergehenden Ansprüche, **dadurch gekennzeichnet, dass** die Sollbruchlinie (13) durch einen Schwächungsbereich und/oder durch eine Schnittlinie realisierbar ist.

14. Schraubverschluss nach einem der vorhergehenden Ansprüche, **dadurch gekennzeichnet, dass** in dem Bereich zwischen Sollbruchlinie (13) und der dem Boden (3) des Schraubverschlusses (1;1') abgewandten Kante (19) des Sicherungsbands (11) mindestens eine Schwächungszone (21) vorgesehen ist.

15. Schraubverschluss nach Anspruch 14, **dadurch gekennzeichnet, dass** die Schwächungszone (21) im Wesentlichen vertikal verläuft.

16. Schraubverschluss nach Anspruch 14 oder 15, **dadurch gekennzeichnet, dass** die Schwächungszone (21) einen ersten Schwächungsbereich (23) aufweis, der zwischen Sollbruchlinie (13) und Dehnungszone (17;17a) verläuft.

17. Schraubverschluss nach Anspruch 16, **dadurch gekennzeichnet, dass** die Schwächungszone (21) einen zweiten Schwächungsbereich (25) aufweist, der zwischen der Dehnungszone (17;17a) und der Kante (19) des Sicherungsbands (11) verläuft.

18. Schraubverschluss nach Anspruch 17, **dadurch gekennzeichnet, dass** der erste und zweite Schwächungsbereich (23,25) ineinander übergehen.

19. Schraubverschluss nach Anspruch 17, **dadurch gekennzeichnet, dass** der erste und zweite Schwächungsbereich zueinander versetzt sind, und zwar in Umfangsrichtung gesehen.

20. Schraubverschluss nach einem der vorhergehenden Ansprüche 14 bis 18, **dadurch gekennzeichnet, dass** die Schwächungszone (21) intermittierend ausgebildet ist.

21. Schraubverschluss nach einem der vorhergehenden Ansprüche 14 bis 19, **dadurch gekennzeichnet, dass** die Schwächungszone (21) in einem Abstand zu einer Dehnungszone (17) angeordnet ist.

22. Schraubverschluss nach einem der vorhergehenden Ansprüche 14 bis 20, **dadurch gekennzeichnet, dass** zwischen Schwächungszone (21) und Dehnungszone (17) ein Haltesteg (29) angeordnet ist.

23. Schraubverschluss nach einem der vorhergehenden Ansprüche, **dadurch gekennzeichnet, dass** das Sicherungsband (11) einen oberen Bandbereich (28a) und einen unteren Bandbereich (28b) aufweist.

24. Schraubverschluss nach einem der vorhergehenden Ansprüche, **dadurch gekennzeichnet, dass** der Haltesteg (29) den oberen Bandbereich (28a) und vorzugsweise auch den unteren Bandbereich (28b) mit dem Mantel (5) verbindet.

25. Schraubverschluss nach einem der vorhergehenden Ansprüche, **dadurch gekennzeichnet, dass** sich der elastische Bereich (39) Ober den Haltesteg (29) am Mantel (5) abstützt.

26. Schraubverschluss nach einem der vorhergehenden Ansprüche 14 bis 24, **dadurch gekennzeichnet, dass** im Bereich zwischen Schwächungszone (21) und Dehnungszone (17) das Sicherungsband (11) vorzugsweise durch einen Haltesteg (29) unmittelbar mit dem Mantel (5) verbunden ist.

27. Schraubverschluss nach einem der vorhergehenden Ansprüche 14 bis 25, **dadurch gekennzeichnet, dass** die Schwächungszone (21) im Wesentlichen linienförmig ausgebildet ist.

28. Schraubverschluss nach einem der vorhergehenden Ansprüche, **dadurch gekennzeichnet, dass** die Schwächungszone (21) einen Schwächungsschnitt aufweist.

29. Schraubverschluss nach Anspruch 28, **dadurch gekennzeichnet, dass** der Schwächungsschnitt durch die Dicke des Sicherungsbands (11) hindurchgeht.

30. Schraubverschluss nach Anspruch 28, **dadurch gekennzeichnet, dass** der Schwächungsschnitt durch Teile der Dicke des Sicherungsbands (11) hindurchgeht.

31. Schraubverschluss nach einem der vorhergehenden Ansprüche, **dadurch gekennzeichnet, dass** auf der Innenseite des Sicherungsbands (11) eine Verhakungseinrichtung vorgesehen ist.

32. Schraubverschluss nach Anspruch 31, **dadurch gekennzeichnet, dass** die Verhakungseinrichtung mindestens einen Widerhaken aufweist.

33. Schraubverschluss nach einem der Ansprüche 31 oder 32, **dadurch gekennzeichnet, dass** die Sollbruchlinie (13) und/oder Dehnungszone (17;17a) im Bereich der Verhakungseinrichtung verläuft.

34. Schraubverschluss nach einem der vorhergehenden Ansprüche, **dadurch gekennzeichnet, dass** das Sicherungsband (11) aus Kunststoff besteht.

35. Schraubverschluss nach einem der vorhergehenden Ansprüche, **dadurch gekennzeichnet, dass** dieser aus Kunststoff und/oder Metall, vorzugsweise aus Aluminium, besteht.

36. Schraubverschluss nach einem der vorhergehenden Ansprüche, **dadurch gekennzeichnet, dass** der Schraubverschluss (1;1') und/oder das Sicherungsband (11) im Compression-Moutding- und/oder im Injektion-Moulding-Verfahren hergestellt sind.

## Claims

1. A screw cap (1; 1') for containers, in particular for bottles (33), comprising a bottom (3) forming the basis of a circumferential jacket (5) extending therefrom, said jacket comprising a holding device for locating the screw cap on the container, said screw cap (1; 1') further comprising a securing strip (11) provided at that edge (9) of the jacket (5) that faces away from the bottom (3), said securing strip (11) being connected to the screw cap (1; 1') through a predetermined breaking line (13; 13a), wherein at least one stretching zone (17; 17a), the stretchability of which distinctly differs from that of the remaining securing strip and which preferably causes a stretchability of the securing strip (11) transversely to the latter's circumferential direction, is provided in the securing strip (11), **characterized in that**
- the securing strip (11) comprises an upper strip region (28a) and a lower strip region (28b),
- the stretching zone (17; 17a) is arranged between the upper strip region (28a) and the lower strip region (28b), and that
- the securing strip (11) comprises in the lower strip region (28b) a flexible region (39) formed between a holding web (29) and a flexible holding strip (35), wherein
- said holding web (29) is formed by a section of the securing strip (11) in which the latter does not comprise any predetermined breaking line (13; 13a) nor any stretching zone (17; 17a), and
- the holding strip (35) is formed by a section of the securing strip (11) in which the latter does comprise a predetermined breaking line (13; 13a) and a stretching zone (17; 17a).

2. The screw cap according to Claim 1, **characterized in that** the stretching zone (17; 17a) is, in essence, extending in horizontal direction.

3. The screw cap according to Claim 1 or 2, **characterized in that** the stretching zone (17; 17a) is, in essence, extending in parallel to the predetermined breaking line (13; 13a) and/or to that edge (19) of the securing strip (11) that faces away from the bottom (3) of the screw cap (1; 1').

4. The screw cap according to Claim 1, **characterized in that** the stretching zone (17; 17a) extends along a theoretical helical line.

5. The screw cap according to anyone of the preceding claims, **characterized in that** the at least one stretching zone (17; 17a) is arranged displaced in circumferential direction in relation to the predetermined breaking line (13; 13a).

6. The screw cap according to anyone of the preceding claims, **characterized in that** a plurality of stretching zones (17; 17a) is provided.

7. The screw cap according to anyone of the preceding claims, **characterized in that** the predetermined breaking line (13; 13a) and/or the stretching zone (17; 17a) are arranged spaced apart from each other, as seen in circumferential direction and/or in relation to the height of the securing strip (11).

8. The screw cap according to anyone of the preceding claims, **characterized in that** a plurality of stretching zones is provided, said stretching zones being distributed over the height of the securing strip (11) and, preferably, overlapping each other.

9. The screw cap according to anyone of the preceding claims, **characterized in that** the at least one stretching zone (17; 17a) is, in essence, formed in the shape of a line.

10. The screw cap according to anyone of the preceding claims, **characterized in that** at least one overlap region (31) is each provided between the predetermined breaking line (13) and the at least one stretching zone (17) and/or between several vertically displaced stretching zones (17) and that at least one flexible holding strip (35) is each formed between the predetermined breaking line (13) and the at least one stretching zone (17) and/or between several vertically displaced stretching zones (17).

11. The screw cap according to anyone of the preceding claims, **characterized in that** at least one stretching zone (17; 17a) is formed as a stretching cut.

12. The screw cap according to anyone of the preceding claims, **characterized in that** the securing strip (11) is connected directly to the edge (9) of the jacket (5) in a holding region that can, preferably, be implemented by means of a holding web (29).

13. The screw cap according to anyone of the preceding claims, **characterized in that** the predetermined breaking line (13) can be implemented by means of a weakening region and/or a cut line.

14. The screw cap according to anyone of the preceding claims, **characterized in that** at least one weakening zone (21) is provided in the region between the predetermined breaking line (13) and that edge (19) of the securing strip (11) that faces away from the bottom (3) of the screw cap (1; 1').

15. The screw cap according to Claim 14, **characterized in that** the weakening zone (21) essentially extends in a vertical direction.

16. The screw cap according to Claim 14 or 15, **characterized in that** the weakening zone (21) comprises a first weakening region (23) extending between the predetermined breaking line (13) and the stretching zone (17; 17a).

17. The screw cap according to Claim 16, **characterized in that** the weakening zone (21) comprises a second weakening region (25) extending between the stretching zone (17; 17a) and the edge (19) of the securing strip (11).

18. The screw cap according to Claim 17, **characterized in that** the first and second weakening regions (23, 25) merge with one another.

19. The screw cap according to Claim 17, **characterized in that** the first and second weakening regions are displaced in relation to each other, as seen in circumferential direction.

20. The screw cap according to anyone of the preceding Claims 14 to 18, **characterized in that** the weakening zone (21) is formed intermittently.

21. The screw cap according to anyone of the preceding Claims 14 to 19, **characterized in that** the weakening zone (21) is arranged spaced apart from a stretching zone (17).

22. The screw cap according to anyone of the preceding Claims 14 to 20, **characterized in that** a holding web (29) is arranged between the weakening zone (21) and the stretching zone (17).

23. The screw cap according to anyone of the preceding Claims, **characterized in that** the securing strip (11) comprises an upper strip region (28a) and a lower strip region (28b).

24. The screw cap according to anyone of the preceding claims, **characterized in that** the holding web (29) connects the upper strip region (28a) and, preferably, also the lower strip region (28b) to the jacket (5).

25. The screw cap according to anyone of the preceding claims, **characterized in that** the flexible region (39) is supported against the jacket (5) through the holding web (29).

26. The screw cap according to anyone of the preceding Claims 14 to 24, **characterized in that**, in the region between the weakening zone (21) and the stretching zone (17), the securing strip (11) is preferably connected directly to the jacket (5) through a holding web (29).

27. The screw cap according to anyone of the preceding Claims 14 to 25, **characterized in that** the weakening zone (21) is, in essence, formed in the shape of a line.

28. The screw cap according to anyone of the preceding claims, **characterized in that** the weakening zone (21) comprises a weakening cut.

29. The screw cap according to Claim 28, **characterized in that** the weakening cut penetrates through the thickness of the securing strip (11).

30. The screw cap according to Claim 28, **characterized in that** the weakening cut penetrates through parts of the thickness of the securing strip (11).

31. The screw cap according to anyone of the preceding claims, **characterized in that** a hooking device is provided on the internal surface of the securing strip (11).

32. The screw cap according to Claim 31, **characterized in that** the hooking device comprises at least one barb.

33. The screw cap according to anyone of Claims 31 or 32, **characterized in that** the predetermined breaking line (13) and/or the stretching zone (17; 17a) extends in the region of the hooking device.

34. The screw cap according to anyone of the preceding claims, **characterized in that** the securing strip (11) is made of plastic.

35. The screw cap according to anyone of the preceding claims, **characterized in that** said screw cap is made of plastic and/or metal, preferably of aluminum.

36. The screw cap according to anyone of the preceding claims, **characterized in that** the screw cap (1; 1') and/or the securing strip (11) is/are made according to the compression molding and/or the injection molding method.

## Revendications

1. Bouchon à vis (1, 1') pour récipients, notamment pour bouteilles (33), avec un fond (3) duquel une enveloppe périphérique (5) part, laquelle présente un dispositif de maintien pour la fixation du bouchon à vis sur le récipient, et avec une attache de sûreté (11) prévue sur le bord (9) de l'enveloppe (5) détourné du fond (3) qui est reliée par l'intermédiaire d'une ligne de rupture (13 ; 13a) au bouchon à vis (1, 1'), au moins une zone d'extension (17 ; 17a) dont l'extensibilité se distingue nettement de celle du reste de l'attache de sûreté et qui entraîne de préférence une extensibilité de l'attache de sûreté (11) de manière transversale à sa direction périphérique, étant prévue dans l'attache de sûreté (11), **caractérisé en ce que**
- l'attache de sûreté (11) présente une région d'attache supérieure (28a) et une région d'attache inférieure (28b),
- la zone d'extension (17 ; 17a) est disposée entre la région d'attache supérieure (28a) et la région d'attache inférieure (28b) et **en ce que**
- l'attache de sûreté (11) présente une région élastique (39) dans la région d'attache inférieure (28b) qui est formée entre une traverse de maintien (29) et un ruban de maintien élastique (35),
- la traverse de maintien (29) étant formée par une section de l'attache de sûreté (11) dans laquelle celle-ci ne présente aucune ligne de rupture (13 ; 13a) et aucune zone d'extension (17 ; 17a), et
- le ruban de maintien (35) étant formé par une section de l'attache de sûreté (11) dans laquelle celle-ci présente une ligne de rupture (13 ; 13a) et une zone d'extension (17 ; 17a).

2. Bouchon à vis selon la revendication 1, **caractérisé en ce que** la zone d'extension (17 ; 17a) s'étend sensiblement horizontalement.

3. Bouchon à vis selon la revendication 1 ou 2, **caractérisé en ce que** la zone d'extension (17 ; 17a) s'étend sensiblement parallèlement à la ligne de rupture (13 ; 13a) et/ou à l'arête (19) de l'attache de sûreté (11) détournée du fond (3) du bouchon à vis (1 ; 1').

4. Bouchon à vis selon la revendication 1, **caractérisé en ce que** la zone d'extension (17 ; 17a) s'étend le long d'une ligne hélicoïdale imaginaire.

5. Bouchon à vis selon l'une quelconque des revendications précédentes, **caractérisé en ce que** l'au moins une zone d'extension (17 ; 17a) est disposée de manière décalée dans la direction périphérique en face de la ligne de rupture (13 ; 13a).

6. Bouchon à vis selon l'une quelconque des revendications précédentes, **caractérisé en ce que** plusieurs zones d'extension (17, 17a) sont prévues.

7. Bouchon à vis selon l'une quelconque des revendications précédentes, **caractérisé en ce que** la ligne de rupture (13 ; 13a) et/ou la zone d'extension (17 ; 17a) sont disposées à l'écart l'une de l'autre, et ce vu dans la direction périphérique et/ou par rapport à la hauteur de l'attache de sûreté (11).

8. Bouchon à vis selon l'une quelconque des revendications précédentes, **caractérisé en ce que** plusieurs zones d'extension réparties sur la hauteur de l'attache de sûreté (11), se chevauchant de préférence, sont prévues.

9. Bouchon à vis selon l'une quelconque des revendications précédentes, **caractérisé en ce que** l'au moins une zone d'extension (17 ; 17a) est réalisée de manière sensiblement linéaire.

10. Bouchon à vis selon l'une quelconque des revendications précédentes, **caractérisé en ce qu'**au moins une région de chevauchement (31) est à chaque fois prévue entre la ligne de rupture (13) et l'au moins une zone d'extension (17) et/ou entre plusieurs zones d'extension décalées en hauteur (17) et au moins un ruban de maintien élastique (35) est à chaque fois réalisé.

11. Bouchon à vis selon l'une quelconque des revendications précédentes, **caractérisé en ce qu'**au moins une zone d'extension (17 ; 17a) est réalisée comme découpe d'extension.

12. Bouchon à vis selon l'une quelconque des revendications précédentes, **caractérisé en ce que** l'attache de sûreté (11) est reliée directement au bord (9) de l'enveloppe (5) dans une région de maintien de préférence réalisable par une traverse de maintien (29).

13. Bouchon à vis selon l'une quelconque des revendications précédentes, **caractérisé en ce que** la ligne de rupture (13) est réalisable par une zone d'affaiblissement et/ou par une ligne de coupe.

14. Bouchon à vis selon l'une quelconque des revendications précédentes, **caractérisé en ce qu'au** moins une zone d'affaiblissement (21) est prévue dans la région entre la ligne de rupture (13) et l'arête (19) de l'attache de sûreté (11) détournée du fond (3) du bouchon à vis (1; 1').

15. Bouchon à vis selon la revendication 14, **caractérisé en ce que** la zone d'affaiblissement (21) s'étend de manière sensiblement verticale.

16. Bouchon à vis selon la revendication 14 ou 15, **caractérisé en ce que** la zone d'affaiblissement (21) présente une première région d'affaiblissement (23) qui s'étend entre la ligne de rupture (13) et la zone d'extension (17 ; 17a).

17. Bouchon à vis selon la revendication 16, **caractérisé en ce que** la zone d'affaiblissement (21) présente une seconde région d'affaiblissement (25) qui s'étend entre la zone d'extension (17 ; 17a) et l'arête (19) de l'attache de sûreté (11).

18. Bouchon à vis selon la revendication 17, **caractérisé en ce que** la première et seconde région d'affaiblissement (23, 25) se transforment l'une en l'autre.

19. Bouchon à vis selon la revendication 17, **caractérisé en ce que** la première et seconde région d'affaiblissement sont décalées l'une par rapport à l'autre, et ce vu dans la direction périphérique.

20. Bouchon à vis selon l'une quelconque des revendications précédentes 14 à 18, **caractérisé en ce que** la zone d'affaiblissement (21) est réalisée de manière discontinue.

21. Bouchon à vis selon l'une quelconque des revendications précédentes 14 à 19, **caractérisé en ce que** la zone d'affaiblissement (21) est disposée à distance d'une zone d'extension (17).

22. Bouchon à vis selon l'une quelconque des revendications précédentes 14 à 20, **caractérisé en ce qu'**une traverse de maintien (29) est disposée entre la zone d'affaiblissement (21) et la zone d'extension (17).

23. Bouchon à vis selon l'une quelconque des revendications précédentes, **caractérisé en ce que** l'attache de sûreté (11) présente une région d'attache supérieure (28a) et une région d'attache inférieure (28b).

24. Bouchon à vis selon l'une quelconque des revendications précédentes, **caractérisé en ce que** la traverse de maintien (29) relie la région d'attache supérieure (28a) et de préférence également la région d'attache inférieure (28b) à l'enveloppe (5).

25. Bouchon à vis selon l'une quelconque des revendications précédentes, **caractérisé en ce que** la région élastique (39) s'appuie sur l'enveloppe (5) par l'intermédiaire de la traverse de maintien (29).

26. Bouchon à vis selon l'une quelconque des revendications précédentes 14 à 24, **caractérisé en ce que** l'attache de sûreté (11) est de préférence reliée par une traverse de maintien (29) directement à l'enveloppe (5) dans la région entre la zone d'affaiblissement (21) et la zone d'extension (17).

27. Bouchon à vis selon l'une quelconque des revendications précédentes 14 à 25, **caractérisé en ce que** la zone d'affaiblissement (21) est réalisée de manière sensiblement linéaire.

28. Bouchon à vis selon l'une quelconque des revendications précédentes, **caractérisé en ce que** la zone d'affaiblissement (21) présente une découpe d'affaiblissement.

29. Bouchon à vis selon la revendication 28, **caractérisé en ce que** la découpe d'affaiblissement traverse à travers l'épaisseur de l'attache de sûreté (11).

30. Bouchon à vis selon la revendication 28, **caractérisé en ce que** la découpe d'affaiblissement traverse à travers des parties de l'épaisseur de l'attache de sûreté (11).

31. Bouchon à vis selon l'une quelconque des revendications précédentes, **caractérisé en ce qu'**un dispositif d'accrochage est prévu sur le côté interne de l'attache de sûreté (11).

32. Bouchon à vis selon la revendication 31, **caractérisé en ce que** le dispositif d'accrochage présente au moins une barbe.

33. Bouchon à vis selon l'une quelconque des revendications 31 ou 32, **caractérisé en ce que** la ligne de rupture (13) et/ou la zone d'extension (17 ; 17a) s'étend dans la région du dispositif d'accrochage.

34. Bouchon à vis selon l'une quelconque des revendications précédentes, **caractérisé en ce que** l'attache de sûreté (11) se compose de plastique.

35. Bouchon à vis selon l'une quelconque des revendications précédentes, **caractérisé en ce que** celui-ci se compose de plastique et/ou de métal, de préférence d'aluminium.

36. Bouchon à vis selon l'une quelconque des revendications précédentes, **caractérisé en ce que** le bouchon à vis (1 ; 1') et/ou l'attache de sûreté (11) sont fabriqués par le procédé de moulage par compression et/ou de moulage par injection.
